# EUROPÄISCHE PATENTSCHRIFT

(11) **EP 3 122 965 B1**
(45) Veröffentlichungstag und Bekanntmachung des Hinweises auf die Patenterteilung: **31.01.2018**
(21) Anmeldenummer: 15706727.3
(22) Anmeldetag: 16.02.2015
(51) Int. Cl.: E05B 63/16, E05B 65/10, E05B 15/00, E05C 9/02, E05B 59/00, E05B 63/20, E05C 9/18

(54) **PANIKSCHLOSS**
PANIC LOCK
SERRURE ANTI-PANIQUE

(30) Priorität: 24.03.2014 DE 102014004136
(43) Veröffentlichungstag der Anmeldung: 01.02.2017
(73) Patentinhaber: KFV Karl Fliether GmbH & Co. KG, 42551 Velbert (DE)
(72) Erfinder: CZERNECKI, Darius, 44879 Bochum (DE); FELSER, Matthias, 51429 Bergisch Gladbach (DE); ZARARSIZ, Harun, 42489 Wülfrath (DE); GRUENENDAHL, Frank, 42555 Velbert (DE)
(86) Internationale Anmeldenummer: PCT/EP2015/053177
(87) Internationale Veröffentlichungsnummer: WO 2015/144357

(56) Entgegenhaltungen:
- EP-A1- 0 668 425
- EP-A2- 2 208 840
- DE-A1- 10 129 759
- DE-U1-202013 000 921

## Beschreibung

Die Erfindung betrifft ein Panikschloss. Panikschlösser und die damit verbundenen Betriebsverfahren sind bereits bekannt.

Die Panikschlösser sollen neben einer zuverlässigen Verriegelung gewährleisten, dass sich im Notfall eine verriegelte Tür gebäudeinnenseitig öffnen lässt, um ein Entkommen aus dem Gebäude zu ermöglichen. Im Normalbetrieb ist gebäudeaußenseitig kein Drücker vorgesehen oder der gebäudeaußenseitig angebrachte Drücker ist mit seinem Mehrkant einer außenseitig angebrachten Nusshälfte zugeordnet, die von dem Drücker, der gebäudeinnenseitig angebracht ist, entkoppelt ist. Im Sinne dieser Erfindung wird als Drücker jede Betätigungseinrichtung verstanden, welche auf eine der Nusshälften einwirkt, also auch ein Drehknauf oder eine Pushbar.

Bekannt sind unter anderem Fallen-Panikschlösser mit einem von einer Außenhandhabe betätigbaren Nussteil, zu dem ein mit einer Innenhandhabe gekuppeltes und an der Falle angreifendes Nussteil koaxial angeordnet ist, mit einer vertikal verschieblichen und von einer schlüsselbetätigbaren Absperreinrichtung schwenkverstellbaren Kupplungsschwinge, die bei nicht abgesperrtem Schloss die beiden Nussteile und dadurch auch die beiden Handhaben auf Mitnahme kuppelt, dagegen in ausgerückter Stellung die Außenhandhabe leerlaufen lässt.

Die DE 8216056 U1 sieht vor, dass die Kupplungsschwinge am Schlosskasten angelenkt und ihre Kupplungseingriffsteil unterhalb ihrer Anlenkstelle am Schlosskasten etwa auf der Höhe der Mittelachse der Nussteile liegt.

Die EP 0204944 B1 sieht dementgegen ein drittes zwischen innerem und äußerem gelegenes Nussteil vor, so dass es zu einer dreigeteilten Nuss kommt. Die Aktivierung des dritten als Kopplungsglied wirksamen Nussteils erfolgt über einen Fallenmitnehmerarm.

Die EP 0537531 A1 offenbart einen schlüssel- oder elektrisch betätigbaren Kupplungsschieber.

Bei dem aus der EP 0620341 B1 bekannten Kopplungselement handelt es sich um einen schwenkbar am Nussteil angebrachten Kopplungshebel, der federbelastet in eine Entkopplungsstellung gedrängt ist.

Nachteilig bei dem genannten Stand der Technik ist es, dass die Bereitstellung der unterschiedlichen Betriebszustände des Schlosses aufwendig ist und eine Vielzahl von verschiedenen Bauteilen voraussetzt.

Aus der DE 202013000921 U1 ist bereits ein Panikverschluss bekannt geworden, bei dem ein schlüsselbetätigbarer Schieber die Nusshälftenkopplung bewirkt und die Verriegelung ausschließlich über den Schlüssel erfolgen kann. Die Steuerung des Riegels und eines Treibstangenschiebers ist aufwendig und erfordert eine Vielzahl an Bauteilen.

Der Erfindung liegt daher die Aufgabe zugrunde ein Panikschloss bereitzustellen, welches einerseits eine zuverlässige Verriegelung ermöglicht, es andererseits aber auch ermöglicht, eine Betätigung des Schlosses von der Gebäudeaußenseite zuzulassen, wenn dies für die Nutzung des Gebäudes dienlich ist.

Zur Lösung dieser Aufgabe sieht die Erfindung einen Schieber vor, der schlüsselbetätigt über den Schließzylinder verschiebbar eine Rasteinrichtung steuert, welche den Treibstangenschieber in einer Entriegelungsstellung hält und der die Mittel zur Kopplung der Nusshälften beaufschlagt. Infolge der Ausgestaltung kann durch einen einzigen Schieber, der jeweils schlüsselbetätigt ist, der Treibstangenschieber und die Mittel zur Nusskopplung angesprochen werden. Eine schlüsselbetätigtes Vorschließen des Riegels kann aufgrund der automatischen Verriegelung entfallen, so dass die Betriebszustände des Schlosses über den Schlüssel einstellbar sind.

Eine besonders einfache konstruktive Ausgestaltung sieht vor, dass die Rasteinrichtung aus einem konisch zulaufenden Rastelement besteht.

Zur einfachen konstruktiven Ausgestaltung trägt auch bei, dass der Schieber dem Rastelement entlang einer in seiner Verschieberichtung liegenden Längskante zugeordnet ist, die eine Rastausnehmung nahe eines Endverschiebungsbereiches aufweist.

Es ist in bekannter Weise vorgesehen, dass die Mittel zur Kopplung der Nusshälften aus einer radial zur Nuss-Drehachse entgegen einer Kraftspeichereinrichtung verstellbaren Klaue besteht, so dass die bestehenden Mittel verwendet werden können.

Dazu trägt auch bei, dass der Schieber der Klaue an einem dem Endverschiebungsbereich gegenüberliegenden Ende der Längskante zugeordnet ist.

Zur Bewegungskopplung ist vorgesehen, dass der Schließzylinder über einen Mitnehmer in eine quer zur Verschieberichtung angebrachte randoffene Ausnehmung des Schiebers eingreift, welche dadurch in beiden Richtungen wirksam wird.

Weitere vorteilhafte Ausgestaltungen ergeben sich aus den Zeichnungen. Es zeigt:
- Fig. 1: ein Schloss in einer Übersichtsdarstellung,
- Fig. 2: einen Hauptschlosskasten mit teilweise freigeschnittener Schlossdecke in verriegelter Position in vergrößertem Maßstab,
- Fig. 3: den Hauptschlosskasten nach Fig. 2 in entriegelter Bereitschaftsstellung zum Entkoppeln der Umschaltfunktion,
- Fig. 4: den Hauptschlosskasten nach Fign. 2 und 3 mit einer zugeschalteten Umschaltfunktion, und
- Fig. 5: den Hauptschlosskasten nach Fign. 2 bis 4 mit einer entkoppelten Umschaltfunktion.

In der Übersichtsdarstellung nach Fig. 1 ist ein Panikschloss 1 dargestellt, welches einen Hauptschlosskasten 2 und Nebenschlosskästen 3 aufweist. Die Nebenschlosskästen 3 werden über Treibstangen 4 angesteuert. Eine Verriegelung einer mit einem solchen Schloss ausgestatteten Tür kann mittels des Riegels 5 und der Falle 6 erfolgen. Die Riegel 7 an den Nebenschlössern vervollständigen die Verriegelung.

Details des Antriebmechanismus werden in den Fign. 2 bis 5 bei teilweise weggelassener Schlossdecke 8 deutlich. Die Falle 6 weist einen Auslöser 9 auf. Die Wirkungsweise dieses Auslösers entspricht des aus der DE 202013009209 U1 bekannten, wobei auf diese bezüglich der Ausgestaltung und Wirkungsweise des Auslösers vollinhaltlich Bezug genommen wird.

Der Auslöser 9 wirkt in der bekannten Art und Weise bei vorgetretener Falle mit einem rahmenseitigen Schließblech zusammen, was zu einem weiteren Vortreten derselben vor den Stulp 10 führt. Das Vortreten führt dazu, dass - wie in der DE 202013009209 U1 beschrieben - der Fallenschwanz 11 mit dem schwenkbar gelagerten Sperrhebel 12 zusammenwirkt. Dieser verschwenkt infolge des Zusammenwirkens mit dem Fallenschwanz 11 und gibt eine Sperrkante des Treibstangenschiebers 13 frei. Der Treibstangenschieber 13 ist zusammen mit den antriebsgekoppelten Treibstangen 4 in Verriegelungsrichtung 14 kraftbeaufschlagt und wird infolge der Freigabe durch den Sperrhebel 12 in seine Verriegelungsstellung verlagert. Infolge der Verlagerung des Treibstangenschiebers 13 wird auch der Riegel 5 vorgeschlossen.

Des Weiteren ist in den Fign. 2 bis 5 erkennbar, dass eine Nuss 17 vorgesehen ist. Die Nuss 17 ist zweigeteilt, was in der Darstellung nicht erkennbar ist. Beide Nusshälften lassen sich über die Klaue 16 in Antriebsrichtung (hier im Uhrzeigersinn) bewegungskoppeln. Dies erfolgt durch den Eingriff der Klaue 16 mit einem Haken 16' an einer dafür vorgesehenen Sperrkante 17' der Nusshälften.

Die Klaue 16 ist federbelastet in eine Entkopplungsstellung kraftbeaufschlagt. Tangential zu der Kopplungsstellung ist eine Kante 19' eines Schiebers 20 angeordnet. Der Schieber 20 ist parallel zur Stulpschiene 10 verschiebbar im Hauptschlosskasten 2 gelagert. Damit ist der Schieber 20 parallel zum Treibstangenschieber 13 verlagerbar und eine Längskante 19 liegt parallel zu einer Längskante 21 des Treibstangenschiebers 13, die in Fig. 2 nur im Bereich einer spitz zulaufenden in einem Endverschiebungsbereich liegenden Ausnehmung 23 des Schiebers 20 sichtbar wird. In der dargestellten Verriegelungsposition ist der Haken 16' entkoppelt und die Nusshälften der Nuss 17 sind relativ zueinander verschwenkbar, so dass der gebäudeaußenseitige Drücker ohne Funktion des Schlosses betätigt werden kann. Erkennbar ist in der Fig. 2 noch, dass ein Druckstück 24 mit seiner konisch zulaufenden Spitze 25 an der Längskante 19 anliegt. Das Druckstück 24 ist in einem Federgehäuse 26 gelagert und in diesem verschiebbar aufgenommen. Analog zu der Ausnehmung 23 ist an dem Treibstangenschieber 13 eine Ausnehmung 27 angeordnet, welche hier durch einen Freischnitt im Schieber 20 sichtbar wird. Wird in dieser Verriegelungsstellung der gebäudeinnenseitige Drücker betätigt, verlagert die zugeordnete Nusshälfte mit einem Nussarm 28 den Treibstangenschieber. Dies führt zu einem Zurückziehen des Riegels 5 und der Riegel 7. Die innere Nusshälfte wirkt auch auf den Fallenschwanz 11 der Falle 6, so dass die Tür geöffnet werden kann.

Im Hauptschlosskasten 2 ist zudem noch eine Aufnahme 29 für einen Schließzylinder vorgesehen. Dieser greift mit seinem Mitnehmer an einem Steckrad 30 an, welches mit einem Steckradhebel 31 in eine Aufnahme 32 des Schiebers 20 eingreift. Der hier nicht dargestellte Mitnehmer des Schließzylinders greift an einer Steckradnase 33 an. In der Fig. 3 ist erkennbar, dass die Aufnahme 32 des Schiebers den Steckradhebel 31 in horizontaler Richtung umgreift.

Die Fig. 3 zeigt eine Entriegelungsstellung des Panikschlosses 1, in der der Riegel 5 zurückgezogen ist und die Falle 6 nur mit der Fallenschräge vor den Stulp 10 vorragt. Diese Schaltstellung ist praktisch eine Bereitschaftsstellung, die nach einer Drückerbetätigung ausgehend von Fig. 2 erreicht wird. Der Treibstangenschieber 13 befindet sich dabei in Öffnungsstellung und der Sperrhebel 12 greift hinter eine Sperrkante 34 mit seiner Spitze 12'. Der Haken 16' der Klaue 16 befindet sich außer Eingriff mit der Sperrkante 17', so dass die Nusshälften der Nuss 17 entkoppelt bleiben.

Während der Schieber 20 nicht verlagert ist, bewirkt die Verlagerung des Treibstangenschiebers 13, dass die Ausnehmung 27 bis nahe an das Druckstück 24 verlagert wird. Dieses wird aber über die Längskante 19 in zurückgedrängter Lage im Fallengehäuse 26 gehalten. Die Ausnehmung 23, die infolge des Ausbruchs in der Zeichnung nicht vollständig sichtbar ist, liegt versetzt dazu.

In der Fig. 4 wird über den Zylinder - schlüsselbetätigt - das Steckrad 30 verschwenkt. Der Steckradhebel 31 verlagert den Schieber 20 und bewirkt zugleich eine Verlagerung des Treibstangenschiebers 13. Dadurch liegt die Spitze 12' des Hebels 12 nun geringfügig von der Sperrkante 34 beabstandet. Durch die Betätigung des Zylinders gelangen die Ausnehmungen 23, 27 in Deckungslage und das Druckstück 24 greift in beide ein, wobei das Druckstück 24 aus dem Federgehäuse hervortritt. Sowohl der Schieber 20 als auch der Treibstangenschieber 13 werden dabei in einem Teilabschnitt von der Steckradnase 33 bewegt, was durch ein Hintergreifen der Kante 35 bewirkt wird. Schließlich gelangt die Kante 19' durch die Verlagerung noch in Kontakt mit der Klaue 16, so dass der Haken 16' zur Anlage an die Sperrkante 17' gelangt. Dadurch sind die beiden Nusshälften nun antriebsverbunden und der Außendrücker bewirkt einen Rückzug der Falle 6. Da der Treibstangenschieber 13 mittels des Druckstücks 24 festgelegt ist, kommt es nicht zu einer automatischen Verriegelung, wenn der Flügel geschlossen wird und der Auslöser 9 betätigt ist. Das Druckstück 24 bildet zusammen mit dem Schieber 20 eine über den Schlüssel steuerbare Rasteinrichtung für den Treibstangenschieber 13. Eine mit dem Panikschloss 1 versehene Türe lässt sich nun von der Gebäude-Innen- und Außenseite betätigen und ist nur über die Falle 6 gesichert, was insbesondere bei Türen in öffentlichen Einrichtungen, die tagsüber für Publikumsverkehr zugänglich sein sollen vorteilhaft ist.

Um die automatische Verriegelungsfunktion wieder herbeizuführen, wird der Zylinder erneut betätigt, was ausgehend von der Fig. 4 zu der in Fig. 5 dargestellten Lage der Bauelemente führt. Mittels einer entgegengesetzten Schlüsselbetätigung wird die Steckradnase 33 von der Sperrkante 34 beabstandet. Der Steckradhebel 31 greift wieder in die Aufnahme 32, die als randoffene Öffnung gestaltet ist und eine geneigt verlaufende Einlaufschräge hat (Fig. 4). Bei weiterer Verlagerung des Schiebers 20 wird die geneigt verlaufende Seitenkante der konisch zulaufenden Ausnehmung 23 ebenfalls nach unten bewegt und drängt das Druckstück 24 ins Federgehäuse 26 zurück. Damit ist der Treibstangenschieber 13 wieder freigegeben und kann seine Verriegelungsstellung einnehmen, wenn der Sperrhebel 12 diesen freigibt.

In der Fig. 5 ist das Panikschloss 1 bei einem geschlossenen Flügel dargestellt, bei der der Auslöser 9 betätigt ist. Daher wird der Riegel 5 und die Riegel 7 vortreten und die Tür verriegeln, wenn der Schieber 20 verlagert wird. Bei Verlagerung des Schiebers 20 werden die Nusshälften zudem entkoppelt, da die Klaue 16 freigegeben wird.

Aus dem Vorstehenden ergibt sich, dass der Schieber 20, der schlüsselbetätigt über den Schließzylinder verschiebbar ist, das Druckstück 24 steuert, welches eine Rasteinrichtung für den Treibstangenschieber bildet und diesen in einer Entriegelungsstellung hält. Gleichzeitig wirkt der Schieber 20 auf die Mittel zur Kopplung der Nusshälften ein, indem dieser die Klaue 16 beaufschlagt. Dabei wirkt der Zylinder nur indirekt auf den Riegel und besitzt keine Antriebsfunktion für diesen.

### Bezugszeichenliste

- 1: Panikschloss
- 2: Hauptschlosskasten
- 3: Nebenschlosskästen
- 4: Treibstangen
- 5: Riegel
- 6: Falle
- 7: Riegel
- 8: Schlossdecke
- 9: Auslöser
- 10: Stulp
- 11: Fallenschwanz
- 12: Sperrhebel
- 12': Spitze
- 13: Treibstangenschieber
- 14: Verriegelungsrichtung
- 16: Klaue
- 16': Haken
- 17: Nuss
- 17': Sperrkante
- 19: Längskante
- 19': Kante
- 20: Schieber
- 21: Längskante
- 23: Ausnehmung
- 24: Druckstück
- 25: Spitze
- 26: Federgehäuse
- 27: Ausnehmung
- 28: Nussarm
- 29: Aufnahme
- 30: Steckrad
- 31: Steckradhebel
- 32: Aufnahme
- 33: Steckradnase
- 34: Sperrkante
- 35: Kante

## Patentansprüche

1. Panikschloss (1), bei dem ein gebäudeinnenseitiger Drücker und ein gebäudeaußenseitiger Drücker vorgesehen ist, die jeweils mit geteilten Nusshälften einer Nuss (17) zusammenwirken und bei dem sich die Nusshälften über Mittel (16, 16', 17) koppeln lassen, wobei eine Falle (6) und ein Riegel (5) bei geschlossenem Flügel durch Kraftspeicher in Verriegelungsstellungen gelangen, und ein im Hauptschlosskasten (2) angeordneter Treibstangenschieber (13) mit dem Riegel (5) zusammenwirkt, und wobei der Falle (6) ein Auslöser (9) zugeordnet ist, der bei geschlossenem Flügel und vortretender Falle (6) mit einem Rahmenteil auslösend zusammenwirkt, wodurch die Falle (6) und der Riegel (5, 7) vorschließt,
**gekennzeichnet durch**
einen Schieber (20), der schlüsselbetätigt über einen Schließzylinder verschiebbar ist und eine Rasteinrichtung (24, 23, 27) steuert, welche den Treibstangenschieber (13) in einer Entriegelungsstellung hält, und der die Mittel (16, 16', 17) zur Kopplung der Nusshälften beaufschlagt.

2. Panikschloss nach Anspruch 1,
**dadurch gekennzeichnet,**
**dass** die Rasteinrichtung ein konisch zulaufendes Rastelement (24) enthält.

3. Panikschloss nach einem der Ansprüche 1 oder 2,
**dadurch gekennzeichnet,**
**dass** der Schieber (20) dem Rastelement (24) entlang einer in seiner Verschieberichtung liegenden Längskante (19) zugeordnet ist, die eine Rastausnehmung (23) nahe eines Endverschiebungsbereiches aufweist.

4. Panikschloss nach einem der Ansprüche 1 bis 3,
**dadurch gekennzeichnet,**
**dass** die Mittel zur Kopplung der Nusshälften aus radial zur Nuss-Drehachse entgegen einer Kraftspeichereinrichtung verstellbaren Klaue (16) besteht.

5. Panikschloss nach Anspruch 4,
**dadurch gekennzeichnet,**
**dass** der Schieber (20) der Klaue (16) an einem dem Endverschiebungsbereich gegenüberliegenden Ende der Längskante (19) zugeordnet ist.

6. Panikschloss nach einem der Ansprüche 1 bis 5,
**dadurch gekennzeichnet,**
**dass** der Schließzylinder über einen Mitnehmer in eine Quer zur Verschieberichtung angebrachte randoffene Aufnahme (32) des Schiebers (20) eingreift.

## Claims

1. Panic lock (1), with which a building interior side pressure element and a building exterior side pressure element are provided, which in each case interact with divided follower halves of a follower (17) and with which the follower halves can be coupled by means (16, 16', 17), wherein a latch (6) and a bolt (5) in the closed door leaf reach the locking position by means of a force accumulator, and an espagnolette slider (13) arranged in the main lock case (2) interacts with the bolt (5), and wherein a trigger (9) is assigned to the latch (6), which trigger, in the case of a closed door leaf and protruding latch (6), interacts in a triggering way with a frame part, by which means the latch (6) and the bolt (5, 7) lock,
**characterized by**
a slider (20), which is displaceable by key activation via a closure cylinder and controls a latch element (24, 23, 27), which holds the espagnolette slider (13) in an unlocked position, and applies the means (16, 16', 17) for coupling the follower halves.

2. Panic lock according to claim 1,
**characterized in that**
the latching mechanism contains a conically tapering latch element (24).

3. Panic lock according to one of claims 1 or 2,
**characterized in that**
the slider (20) is assigned to the latch element (24) along a longitudinal edge (19) lying in its displacement direction, which exhibits a latch cut-out opening (23) in proximity to an end displacement region.

4. Panic lock according to any one of claims 1 to 3,
**characterized in that**
the means for the coupling of the follower halves consist of a claw (16) adjustable radially to the follower axis of rotation against a force accumulator.

5. Panic lock according to claim 4
**characterized in that**
the slider (20) of the claw (16) is assigned to an end of the longitudinal edge (19) located opposite the end displacement region.

6. Panic lock according to any one of claims 1 to 5,
**characterized in that**
the closure cylinder engages by means of a follower in to an open-edged receiver (32) of the slider (20) arranged transverse to the direction of displacement.

## Revendications

1. Serrure anti-panique (1), dans laquelle sont prévus un poussoir, situé du côté intérieur d'un bâtiment, et un poussoir, situé du côté extérieur d'un bâtiment, lesquels coopèrent chacun avec deux moitiés de fouillot d'un fouillot (17) fendu, et dans lequel les moitiés de fouillot peuvent être accouplées par le biais de moyens (16, 16', 17), sachant qu'un loquet (6) et un pêne (5) arrivent dans des positions de verrouillage par un accumulateur d'énergie, lorsque le vantail est fermé, et qu'un coulisseau de barre d'entraînement (13), disposé dans le boîtier de serrure principale (2), coopère avec le pêne (5), et sachant qu'au loquet (6) est associé un déclencheur (9), qui coopère en déclenchement avec une partie de cadre quand le vantail est fermé et que le loquet (6) est sorti de sorte que le loquet (6) et le pêne (5, 7) sont en position de fermeture préalable,
**caractérisée par** un coulisseau (20), qui, actionné au moyen d'une clé, peut être déplacé par l'intermédiaire d'un cylindre de fermeture et qui commande un dispositif d'encliquetage (24. 23, 27), qui maintient le coulisseau de barre d'entraînement (13) dans une position de déverrouillage et qui agit sur les moyens (16, 16', 17) pour le couplage des moitiés de fouillot.

2. Serrure anti-panique selon la revendication 1,
**caractérisée en ce que** le dispositif d'encliquetage comprend un élément d'encliquetage (24) qui s'effile en forme de cône.

3. Serrure anti-panique selon l'une des revendications 1 ou 2,
**caractérisée en ce que** le coulisseau (20) est associé à l'élément d'encliquetage (24) le long d'un bord longitudinal (19) qui, situé dans sa direction de déplacement, est doté d'un évidement d'encliquetage (23) à proximité d'un secteur de déplacement final.

4. Serrure anti-panique selon l'une des revendications 1 à 3
**caractérisée en ce que** les moyens (16, 16', 17) de couplage des moitiés de fouillot consistent en une griffe (16) qui peut être déplacée radialement par rapport à l'axe de rotation du fouillot, à l'inverse d'un dispositif d'accumulation d'énergie.

5. Serrure anti-panique selon la revendication 4,
**caractérisée en ce que** le coulisseau (20) est associé à la griffe (16) à une extrémité du bord longitudinal (19), laquelle est opposée au secteur de déplacement final.

6. Serrure anti-panique selon l'une des revendications ion 1 à 5,
**caractérisée en ce que** le cylindre de fermeture s'engage, par l'intermédiaire d'un entraîneur, dans un évidement à bord ouvert (32) du coulisseau (20), disposé transversalement par rapport à la direction de déplacement.
